# FASCICULE DE BREVET EUROPEEN

(11) **EP 1 201 854 B1**
(45) Date de publication et mention de la délivrance du brevet: **14.07.2004**
(21) Numéro de dépôt: 01490045.0
(22) Date de dépôt: 18.10.2001
(51) Int. Cl.: E05B 65/16, E05B 13/00, E05B 39/00

(54) **Crémone, notamment destinée à des portes de camions, remorques, conteneurs ou autres**
Treibstangenverschluss, insbesondere für Lastkraftwagen-, Anhänger- oder Behältertüren oder dergleichen
Espagnolette, in particular for doors of trucks, trailers, containers or the like

(30) Priorité: 24.10.2000 FR 0013635
(43) Date de publication de la demande: 02.05.2002
(73) Titulaire: SAS THIRIET, 08000 Warcq (FR)
(72) Inventeur: Thiriet, Philippe, 08420 Warcq (FR)
(74) Mandataire: Duthoit, Michel

(56) Documents cités:
- EP-A- 0 893 558
- EP-A- 1 013 855
- FR-A- 2 743 105
- US-A- 2 861 830

## Description

La présente invention concerne une crémone notamment destinée à des portes de camions, remorques, conteneurs ou autres.

Toutefois, bien que plus particulièrement prévue pour de telles applications, la présente invention pourra également être utilisée, de manière générale, dans tous les secteurs de l'activité économique dans lesquels on souhaite pouvoir fermer et/ou ouvrir des portes, des fenêtres ou autres.

Dans le domaine des portes de camion ou de conteneur, il est connu d'utiliser des crémones comprenant un verrou supérieur et un verrou inférieur reliés entre eux par une tige d'actionnement solidaire de la porte, chacun desdits verrous étant constitué par un pêne mobile assujetti à la tige, à proximité de ses extrémités, et coopérant respectivement avec une gâche correspondante fixe, solidaire d'une traverse supérieure ou inférieure du cadre fixe, par rapport auquel cadre s'articule la porte, dont l'ouverture ou la fermeture est autorisée par l'intermédiaire de moyens de verrouillage du pêne et la gâche du verrou inférieur notamment.

Il est, par exemple, connu un verrou de ce type dans lequel les moyens de verrouillage sont constitués par une poignée de manoeuvre réalisée à l'extrémité d'un prolongement du pêne pour faire corps avec lui de manière rigide, cette poignée permettant d'agir en verrouillage ou en déverrouillage du pêne par rapport à la gâche par l'intermédiaire d'un système d'accrochage interposé entre le pêne et la gâche, derrière la poignée de manoeuvre et coopérant avec le pêne par enclenchement. Le déverrouillage s'effectue par l'intermédiaire d'un petit levier complémentaire, en prise directe avec le système d'accrochage disposé à l'intérieur de la gâche, lequel levier s'étend à l'extérieur de celle-ci pour être actionné manuellement par un opérateur qui exercera simultanément une traction ou une poussée sur la poignée prolongeant solidairement le pêne.

De tels moyens de verrouillage ou de déverrouillage présentent l'inconvénient de nécessiter de la part de l'opérateur un double geste, l'un sur le levier complémentaire de la gâche et l'autre sur la poignée du pêne.

De plus, la présence du levier complémentaire d'actionnement du levier du système d'accrochage relève d'une conception complexe et coûteuse.

On connaît également du document EP-A-0.893.558 un dispositif de retenue de leviers plats pour portes de camions et similaires comprenant principalement un levier plat comportant à son extrémité distale un crochet et une broche transversale pouvant être couplés par verrouillage avec un arbre transversal pour assurer la fermeture. En outre, le levier comprend à sa partie proximale un pont central destiné à coopérer avec deux éléments en forme de L articulés et à cliquet pour verrouiller le levier.

Là encore, la conception s'avère complexe et nécessite une double opération de la part de l'utilisateur, l'une sur le levier et l'autre sur les éléments à cliquer.

La présente invention a pour but de remédier à ces inconvénients et concerne à cet effet une crémone, notamment destinée à des portes de camions, remorques, conteneurs ou autres, comprenant au moins un verrou, dit verrou inférieur, relié à une tige d'actionnement solidaire de la porte, ledit verrou présentant un pêne mobile coopérant avec une gâche correspondante fixe, ainsi que des moyens de verrouillage interposés entre le pêne mobile et la gâche fixe, caractérisée en ce que lesdits moyens de verrouillage sont constitués par :
- un levier d'actionnement, apte à agir en verrouillage dans un sens F₁ ou en déverrouillage dans l'autre sens F₂, formé de :
   - une poignée de manoeuvre, montée en articulation au niveau d'un prolongement du pêne,
   - un nez s'étendant dans une fenêtre du pêne, au-delà de l'articulation de la poignée,
- un basculeur, disposé en regard de ladite fenêtre, en articulation au niveau d'un prolongement de la gâche, ledit basculer étant apte à coopérer avec le pêne pour assurer le verrouillage du verrou lors du déplacement de ladite poignée de manoeuvre dans ledit sens F₁ de verrouillage, ledit nez de la poignée étant apte à coopérer avec ledit basculeur pour assurer le déverrouillage du verrou lors du déplacement de ladite poignée de manoeuvre dans le sens F₂ de déverrouillage,
- des moyens de rappel élastique, prenant appui sur la gâche, agissant sur ledit basculeur.

La description est donnée à titre d'exemple non limitatif et fera mieux comprendre comment l'invention peut être réalisée en référence aux dessins annexés sur lesquels :
- la figure 1 est une vue de face représentant les deux portes arrière d'un camion selon un exemple d'utilisation et de réalisation d'une crémone conforme à l'invention,
- la figure 2 est une vue en perspective d'un verrou inférieur de la crémone montrant les moyens de verrouillage interposés entre le pêne et la gâche, en position ouverte déverrouillée,
- la figure 3 est une vue de côté selon la figure 2,
- la figure 4 est une vue en perspective d'un verrou inférieur tel qu'illustré à la figure 2, mais en position fermée verrouillée,
- la figure 5 est une vue de côté selon la figure 4,
- la figure 6 est une vue de dessus selon la figure 5,
- la figure 7 est une vue en coupe selon la ligne VII-VII de la figure 6.

Comme représentée à la figure 1, la crémone 1 conforme à l'invention comprend au moins un verrou, dit verrou inférieur 3, et accessoirement un verrou supérieur 2 reliés par une tige d'actionnement 4 solidaire de la porte. Lesdits verrous 2 et 3 sont constitués chacun d'un pêne 5, 6, notamment assujetti à ladite tige 4, coopérant avec une gâche fixe 7, 8.

Selon le présent exemple d'application, des crémones 1 équipent notamment la face arrière 9 d'un camion, remorque ou conteneur. Ladite face arrière 9 est constituée par exemple d'une porte 10 comprenant deux battants 11, mobiles en rotation autour des montants verticaux 12 d'un cadre 13 comprenant en outre, une traverse supérieure 14 et une traverse inférieure 15.

Une crémone 1 est prévue notamment, sur chacun des battants 11 et coopère avec ceux-ci, par exemple, par l'intermédiaire de brides 16.

Lesdits verrous supérieur 2 et inférieur 3 se trouvent respectivement au niveau de la traverse supérieure 14 et de la traverse inférieure 15, lesdites gâches 7, 8 étant assujetties à ces dernières, la tige d'actionnement 4 constituant un axe d'articulation commun auxdits pênes supérieur 5 et inférieur 6.

Comme illustré par les figures suivantes, selon l'invention, au moins le verrou inférieur 3 comporte des moyens de verrouillage interposés entre le pêne mobile 6 et la gâche fixe 8.

Les moyens de verrouillage sont constitués par un levier d'actionnement 17, 18, 20, 21, à un basculeur 22 et des moyens de rappel élastique 30.

Le levier d'actionnement est apte à agir en verrouillage dans un sens F₁ ou en déverrouillage dans l'autre sens F2 tel qu'illustré sur les figures 2 et 4 notamment. Il est formé au moins d'une poignée de manoeuvre 17 et d'un nez 21.

La poignée de manoeuvre 17 est montée en articulation 20 au niveau d'un prolongement 18 du pêne 6. Le nez 21 s'étend dans une fenêtre 19 du pêne 6, au-delà de l'articulation 20 de la poignée 17.

Le basculeur 22 est disposé en regard de ladite fenêtre 19 et monté en articulation 23 au niveau d'un prolongement 24 de la gâche 8. En outre, le basculeur est apte à coopérer avec ledit levier d'actionnement et ledit pêne, notamment par l'intermédiaire des moyens de rappel élastique 30, qui prennent appui sur la gâche 8 et qui agissent sur ledit basculeur 22.

Plus précisément, la poignée de manoeuvre 17 est montée de manière articulée à l'extrémité du prolongement 18 du pêne 6, laquelle poignée 17 s'étend dans la fenêtre 19 dudit prolongement 18 au-delà de son axe d'articulation 20 par le nez 21 pour former ledit levier d'actionnement apte à agir en verrouillage dans le sens F₁ ou en déverrouillage dans le sens F₂ sur le basculeur 22 disposé en regard de la fenêtre 19 sur un axe d'articulation transversal 23 solidaire du prolongement 24 de la gâche 8.

En fait, le prolongement 18 du pêne 6 et le prolongement 24 de la gâche 8 sont constitués par deux chapes complémentaires s'emboîtant lors du verrouillage l'une dans l'autre, la gâche 8 associée à son prolongement 24 étant fixée par un plan inférieur de celle-ci formant une semelle 25, sur la traverse inférieure 15 par l'intermédiaire de deux trous 26 et 27.

Selon un mode avantageux de la présente invention, le basculeur 22 comporte un becquet d'accrochage 28 et un talon 35 assujettis auxdits moyens de rappel élastique. Ces éléments sont aptes à coopérer respectivement avec d'une part un rebord 32 de ladite fenêtre 19 du pêne 6, et d'autre part, avec ledit nez 21 du levier d'actionnement.

Cette disposition permet d'appliquer, en verrouillage, le bec d'accrochage 28 sur la fenêtre 19, ou autorise, en déverrouillage, l'effacement du becquet d'accrochage dans ladite fenêtre 19 du pêne 6.

Comme le montre particulièrement bien la vue en coupe de la figure 7, le basculeur 22 comporte d'une part à sa partie supérieure le becquet d'accrochage 28, sur le dos 29 duquel est susceptible d'être appliquée, en verrouillage, à l'encontre de moyens de rappel élastiques 30, une force de basculement s'exerçant par contact contre une zone inférieure 31 d'un rebord 32 de la fenêtre 19 qui est réalisée dans le prolongement 18 du pêne 6, et cela jusqu'à enclenchement du becquet 28 sur une zone supérieure dudit rebord 32.

Cette opération de verrouillage s'effectue par l'intermédiaire de la poignée 17 après une rotation dans un sens F₁ de verrouillage et sa mise en contact avec une butée 34 constituée par l'extrémité du prolongement 18 du pêne 6, ramenant l'ensemble dans le prolongement l'un de l'autre.

Le basculeur 22 comporte d'autre part à sa partie arrière le talon 35 sur la face supérieure 36 duquel est susceptible d'être appliqué, en déverrouillage, également à l'encontre des moyens de rappel élastique 30, une même force de basculement s'exerçant par rotation de la poignée 17 autour de son axe 20, agissant sur ledit talon 35 par contact de celui-ci contre une zone inférieure 37 du nez 21. Ladite rotation s'effectue dans un sens de déverrouillage F₂ jusqu'à ce que le becquet 28 échappe à la zone supérieure 33 du rebord 32 de la fenêtre 19 du pêne et glisse sous la zone inférieure 31 dudit rebord 32 pour soulever ledit prolongement 18 du pêne 6, sous l'effet des moyens de rappel élastique 30, qui reprennent leur état initial.

Selon une autre caractéristique de l'invention, le dos 29 du becquet 28 du basculeur 22 ainsi que la zone inférieure 31 du rebord de la fenêtre 19 du prolongement 18 du pêne 6, présentent des portions de cylindre destinées à rouler l'une sur l'autre par contact, selon des génératrices transversales successives, à partir du moment où ledit becquet 28 échappe à la zone supérieure 33 dudit rebord 32, lors du verrouillage et à partir du moment où la zone inférieure 31 du rebord 32 entre en contact avec le dos 29 du becquet 28, lors du verrouillage.

Selon une autre caractéristique de l'invention, le nez 21 constituant l'extrémité de la poignée 17 formant levier, s'étendant au-delà de son axe d'articulation 20, ainsi que le talon 35 du basculeur 22, présentent des portions de cylindre destinées à rouler l'une sur l'autre par contact selon des génératrices transversales successives, à partir du moment où une levée de la poignée 17 est initiée, lors du déverrouillage, l'action en verrouillage se limitant à la mise en contact du nez 21 par sa partie inférieure contre la face supérieure 36 du talon 35 du basculeur 22, sans mouvement relatif.

Avantageusement, le talon 35 du basculeur 22 présente une zone plane 38 située entre son dos 28 et une portion de cylindre d'extrémité 39, de manière à constituer à la poignée 17 formant levier une position stable en verrouillage.

Par ailleurs, le basculeur 22 comporte des moyens de limitation de son débattement angulaire lors de l'action en verrouillage, qui sont constitués par une proéminence constituant une butée 40 réalisée dans la même direction que son becquet 28 à l'avant de son axe d'articulation 23 et venant en appui en fin de verrouillage contre un plan interne inférieur 41 du prolongement 24 de la gâche 8 sous l'action des moyens de rappel élastique 30.

Selon le présent exemple de réalisation, les moyens de rappel élastique 30 du basculeur 22 sont constitués par au moins un ressort agissant en compression, disposé entre le plan interne inférieur 41 du prolongement 24 de la gâche 8 et un plan inférieur 43 du talon 35 du basculeur 22.

En l'occurrence, les moyens de rappel élastique 30 sont constitués par deux ressorts maintenus en position dans des logements 42 pratiqués à la fois dans le plan interne inférieur 41 du prolongement 24 de la gâche 8 et dans le plan inférieur 43 du talon 35 du basculeur 22.

Les dispositions structurelles de la crémone de la présente invention permettent une manoeuvre d'ouverture ou de fermeture d'une seule main en agissant sur la poignée de manoeuvre 17.

En effet, pour l'ouverture, une traction dans le sens F₂ libère d'une part l'emprise du basculeur 22 et, d'autre part les formes respectives du talon 35 du basculeur et du nez 21 de la poignée 17 permettent un échappement total du basculeur vis-à-vis du pêne.

Ainsi, le pêne 6 et son prolongement 18 sont automatiquement soulevés par l'effet desdits moyens de rappel élastique 30 et engendrent la rotation de la tige d'actionnement 4.

Pour la fermeture, une simple poussée dans le sens F₁ sur la poignée de manoeuvre 17 permet l'encliquetage du becquet d'accrochage 28 du basculeur 22 sur la partie correspondante 32 du pêne 6.

Selon une autre caractéristique de l'invention procurant un avantage supplémentaire, la fenêtre 19 réalisée dans le prolongement 18 du pêne 6 est de structure telle à permettre la visualisation de la position du basculeur 22, constituant ainsi un témoin d'ouverture ou de fermeture de la porte selon qu'elle est déverrouillée ou verrouillée.

Le verrou 3 comporte en outre des moyens de condamnation de la poignée 17 en fermeture, c'est-à-dire en position de verrouillage qui peuvent être constitués par un cadenas ou encore avec un fil plombé, qui sont engagés simultanément dans deux trous de passage 44 et 45 réalisés respectivement sur des pattes 46 et 47 obtenues de fabrication d'une part avec la poignée 17 et d'autre part avec le prolongement 24 de la gâche 8 à sa partie se trouvant du côté de la poignée 17 de commande en verrouillage ou déverrouillage du pêne 6

## Revendications

1. Crémone (1), notamment destinée à des portes de camions, remorques, conteneurs ou autres, comprenant au moins un verrou (3), dit verrou inférieur, relié à une tige d'actionnement (4) solidaire de la porte, ledit verrou (3) présentant un pêne mobile (6) coopérant avec une gâche correspondante fixe (8), ainsi que des moyens de verrouillage interposés entre le pêne mobile (6) et la gâche fixe (8), ledits moyens de verrouillage comportant
un levier d'actionnement (17, 21), apte à agir en verrouillage dans un sens F₁,
un basculeur (22), disposé en regard d'une fenêtre (19) du pêne (6), en articulation (23) au niveau d'un prolongement (24) de la gâche (8), ledit basculeur (22) étant apte à coopérer avec le pêne (6) pour assurer le verrouillage du verrou (3) lors du déplacement de ladite poignée de manoeuvre (17) dans ledit sens F₁ de verrouillage,
des moyens de rappel élastique (30), prenant appui sur la gâche (8), agissant sur ledit basculeur (22),
**caractérisée en ce que** lesdits moyens de verrouillage sont en outre constitués par :
- ledit levier d'actionnement (17, 21), apte à agir en déverrouillage dans l'autre sens F₂, formé de :
• une poignée de manoeuvre (17), montée en articulation (20) au niveau d'un prolongement (18) du pêne (6),
• un nez (21) s'étendant dans une fenêtre (19) du pêne (6), au-delà de l'articulation (20) de la poignée (17),
- ledit nez (21) du levier d'actionnement étant apte à coopérer avec ledit basculeur (22) pour assurer le déverrouillage du verrou (3) lors du déplacement de ladite poignée de manoeuvre (17) dans le sens F₂ de déverrouillage.

2. Crémone, selon la revendication 1, dans laquelle le basculeur (22) comporte un becquet d'accrochage (28) et un talon (35) assujettis auxdits moyens de rappel élastique (30), aptes à coopérer respectivement avec d'une part un rebord (32) de ladite fenêtre (19) du pêne (6), et d'autre part avec ledit nez (21) du levier d'actionnement, afin d'appliquer, en verrouillage, le becquet d'accrochage (28) sur la fenêtre (19), ou d'autoriser, en déverrouillage, l'effacement du becquet d'accrochage dans ladite fenêtre (19) du pêne.

3. Crémone, selon la revendication 2, dans laquelle le dos (29) du becquet (28) du basculeur (22) ainsi que la zone inférieure (31) du rebord (32) de la fenêtre (19) du prolongement (18) du pêne (6) présentent des portions de cylindre destinées à rouler l'une sur l'autre par contact, selon des génératrices transversales successives, à partir du moment où ledit becquet (28) échappe à la zone supérieure (33) dudit rebord (32), lors du déverrouillage et à partir du moment où la zone inférieure (31) du rebord (32) entre en contact avec le dos (29) du becquet (28) lors du verrouillage.

4. Crémone, selon la revendication 2, dans laquelle le nez (21) constituant l'extrémité de la poignée (17) formant levier, s'étendant au-delà de son axe d'articulation (20), ainsi que le talon (35) du basculeur (22), présentent des portions de cylindre destinées à rouler l'une sur l'autre par contact selon des génératrices transversales successives, à partir du moment où une levée de la poignée (17) est initiée, lors du déverrouillage, l'action en verrouillage se limitant à la mise en contact du nez (21) de la poignée (17) contre la face supérieure (36) du talon (35) du basculeur (22), sans mouvement relatif.

5. Crémone, selon la revendication 2, dans laquelle le talon (35) du basculeur (22) présente une zone plane (38) située sur son dos (29) et une portion de cylindre d'extrémité (39), de manière à constituer à la poignée (17) formant levier, une position stable de verrouillage.

6. Crémone, selon l'une des revendications 2 à 5, dans laquelle le basculeur (22) comporte des moyens de limitation de son débattement angulaire lors de l'action en verrouillage, qui sont constitués par une proéminence constituant une butée (40) réalisée dans la même direction que son becquet (28), à l'avant de son axe d'articulation (23) et venant en appui en fin de verrouillage contre un plan interne inférieur (41) du prolongement (24) de la gâche (8), sous l'action des moyens de rappel élastique (30).

7. Crémone, selon l'une des revendications 2 à 6, dans laquelle les moyens de rappel élastique (30) du basculeur (22) sont constitués par au moins un ressort agissant en compression, disposé entre le plan interne inférieur (41) du prolongement (24) de la gâche (8) et un plan inférieur (43) du talon (35) du basculeur (22).

8. Crémone, selon l'une des revendications précédentes, dans laquelle la fenêtre (19) réalisée dans le prolongement (18) du pêne (6) est de dimension telle à permettre la visualisation de la position du basculeur (22) constituant ainsi un témoin d'ouverture ou de fermeture de la porte.

## Claims

1. An espagnolette bolt (1), notably intended for truck, trail, container doors, or others, including at least one lock (3), so-called lower lock, linked with an operating stem (4) integral with the door, said lock (3) exhibiting a mobile slide (6) co-operating with a corresponding fixed keeper (8), as well as locking means interposed between the mobile slide (6) and the fixed keeper (8), said locking means including an operating lever (17, 21) capable of being locked in one direction F₁, a toggle (22), arranged opposite a window (19) of the slide (6), hinged (23) at an extension (24) of the keeper (8), said toggle (22) being capable of co-operating with the slide (6) to block the lock (3) when moving said operating lever (17) into said locking direction F₁, as well as resilient recall means (30), bearing on the keeper (8), acting on said toggle (22), **characterised in that** said locking means are moreover composed of:
- said operating lever (17, 21), capable of unlocking into the other direction F₂, formed of:
* an operating handle (17), hinge mounted (20) at an extension (18) of the slide (6),
* a nose (21) extending in a window (19) of the slide (6), beyond the hinge (20) of the handle (17),
- said nose (21) of the operating lever being capable of co-operating with said toggle (22) to release the lock (3) when moving said operating handle (17) in the unlocking direction F₂.

2. An espagnolette bolt, according to claim 1, wherein the toggle (22) includes a gripping spoiler (28) and a heel (35) slaved to said resilient recall means (30), capable of co-operating respectively with, on the one hand, a rim (32) of said window (19) of the slide (6), and on the other hand, with said nose (21) of the operating lever, in order to lock the gripping spoiler (28) on the window (19) or to release the griping spoiler in said window (19) of the slid.

3. An espagnolette bolt, according to claim 2, wherein the back (29) of the spoiler (28) of the toggle (22) as well as the lower zone (31) of the rim (32) of the window (19) of the extension (18) of the slide (6) exhibit portions of cylinder intended to roll over one another by contact, along successive transversal generatrices, from the time when said spoiler (28) clears the upper zone (33) of said rim (32), when unlocking, and from the time when the lower zone (31) of the rim (32) contacts the back (29) of the spoiler (28) during locking.

4. An espagnolette bolt, according to claim 2, wherein the nose (21) forming the end of the handle (17) forming a lever, extending beyond its pivot pin (20), as well as the heel (35) of the toggle (22), exhibit portions of cylinder intended to roll over one another by contact along successive transversal generatrices, from the time when the handle (17) is raised, during unlocking, the locking action being limited to contacting the nose (21) of the handle (17) against the upper face (36) of the heel (35) of the toggle (22), without any relative motion.

5. An espagnolette bolt, according to claim 2, wherein the heel (35) of the toggle (22) exhibits a flat zone (38) situated on its back (29) and a portion of the end cylinder (39), in order to form at the handle (17) forming a lever, a stable locking position.

6. An espagnolette, according to any of the claims 2 to 5, wherein the toggle (22) comprises means for limiting the angular backlash thereof, during the locking action, which are composed of a protuberance forming a stop (40) provided in the same direction as its spoiler (28), ahead of its pivot pin (23) and bearing, upon completed locking, against a lower inner plane (41) of the extension (24) of the keeper (8), under the action of the resilient recall means (30).

7. An espagnolette bolt, according to one of the claims 2 to 6, wherein the resilient recall means (30) of the toggle (22) are formed of at least one compression-acting spring, arranged between the lower inner plane (41) of the extension (24) of the keeper (8) and a lower plane (43) of the heel (35) of the toggle (22).

8. An espagnolette bolt, according to one of the previous claims, wherein the window (19) made in the extension (18) of the slide (6) is of such size as to enable visualisation of the position of the toggle (22) thereby forming a door-open or door-closed indicator.

## Patentansprüche

1. Treibriegelverschluß (1), insbesondere vorgesehen für Lastwagentüren, Anhänger, Behälter oder dergleichen, umfassend wenigstens einen Riegel (3), der als unterer Riegel bezeichnet wird, der mit einer Betätigungsstange (4) verbunden ist, die fest mit der Tür verbunden ist, wobei der besagte Riegel (3) einen beweglichen Schloßriegel (6) aufweist, der mit einem entsprechenden unbeweglichen Schließblech (8) zusammenwirkt, sowie Verriegelungsmittel, die zwischen dem beweglichen Schloßriegel (6) und dem unbeweglichen Schließblech (8) eingesetzt sind, wobei die besagten Verriegelungsmittel einen Betätigungshebel (17, 21) umfassen, geeignet, bei Verriegelung nach einer Richtung F₁ zu wirken, einen Kipphebel (22), die einem Fenster (19) des Schloßriegels (6) gegenüberliegend angeordnet ist, in gelenkiger Verbindung (23) im Bereich einer Verlängerung (24) des Schließblechs (8), wobei der besagte Kipphebel (22) geeignet ist, mit dem Schloßriegel (6) zusammenzuwirken, um die Verriegelung des Riegels (3) bei der Verschiebung des besagten Handgriffs (17) nach der besagten Richtung F₁ zu sichern, sowie elastische Rüchstellmittel (30), die an dem Schließblech (8) anlehnen, die auf den besagten Kipphebel (22) wirken, **dadurch gekennzeichnet, daß** die besagten Verriegelungsmittel außerdem gebildet sind aus:
- dem besagten Betätigungshebel (17, 21), geeignet, zur Entriegelung nach der anderen Richtung F₂ zu wirken, der gebildet ist aus:
* einem Handgriff (17), der in gelenkiger Verbindung (20) im Bereich einer Verlängerung (18) des Schloßriegels (6) gelagert ist,
* einer Nase (21), die sich in einem Fenster (19) des Schloßriegels (6) über die gelenkige Verbindung (20) des Handgriffs (17) hinaus erstreckt,
- wobei die besagte Nase (21) des Betätigungshebels geeignet ist, mit dem besagten Kipphebel (22) zusammenzuwirken, um die Entriegelung des Riegels (3) bei der Verschiebung des besagten Handgriffs (17) nach der Richtung F₂ der Entriegelung zu sichern.

2. Treibriegelverschluß nach Anspruch 1, bei dem der Kipphebel (22) einen Befestigungsschnabel (28) und einen Absatz (35) umfaßt, die den besagten elastischen Rückstellmitteln (30) zugeordnet sind, geeignet, einerseits, mit einem Rand (32) des besagten Fensters (19) des Schloßriegels (6), beziehungsweise, andererseits, mit der besagten Nase (21) des Betätigungshebels zusammenzuwirken, um bei Verriegelung den Befestigungsschnabel (28) an das Fenster (19) anzulegen, oder bei Entriegelung das Zurückziehen des Befestigungsschnabels in dem besagten Fenster (19) des Schloßriegels zu erlauben.

3. Treibriegelverschluß nach Anspruch 2, bei dem der Rücken (29) des Schnabels (28) des Kipphebels (22) sowie der untere Bereich (31) des Randes (32) des Fensters (19) der Verlängerung (18) des Schloßriegels (6) Zylinderteile aufweisen, vorgesehen, aufeinander durch Berührung gemäß den aufeinanderfolgenden Querzeugenden zu rollen, ab dem Zeitpunkt, wenn der besagte Schnabel (28) dem oberen Bereich (33) des besagten Randes (32) entgleitet, während der Entriegelung und ab dem Zeitpunkt, wenn der untere Bereich (31) des Randes (32) mit dem Rücken (29) des Schnabels (28) bei der Verriegelung in Kontakt kommt.

4. Treibriegelverschluß nach Anspruch 2, bei dem die Nase (21), die das Ende des Handgriffs (17) bildet, der den Hebel formt, die sich über seine Drehachse (20) hinaus erstreckt, sowie der Absatz (35) der Kippschaltung (22) Zylinderteile aufweisen, die vorgesehen sind, aufeinander durch Berührung gemäß den aufeinanderfolgenden Querzeugenden zu rollen, ab dem Zeitpunkt, wenn eine Aufhebung des Handgriffs (17) eingeleitet ist, bei der Entriegelung, wobei sich der Vorgang in Verriegelung auf das in Kontakt Setzen der Nase (21) des Handgriffs (17) gegen die obere Fläche (36) des Absatzes (35) des Kipphebels (22), ohne entsprechende Bewegung, beschränkt.

5. Treibriegelverschluß nach Anspruch 2, bei dem der Absatz (35) des Kipphebels (22) einen flachen Bereich (38), der sich auf seinem Rücken (29) befindet; und einen Zylinderteil des Endes (39) aufweist, um so für den Handgriff (17), der den Hebel formt, eine stabile Verriegelungsposition zu bilden.

6. Treibriegelverschluß nach einem der Ansprüche 2 bis 5, bei dem der Kipphebel (22) Mittel zur Begrenzung seines Winkelausschlags bei dem Vorgang in Verriegelung umfaßt, die durch einen Vorsprung gebildet sind, der einen Anschlag (40) bildet, der in derselben Richtung ausgeführt ist wie sein Schnabel (28), vor seiner Drehachse (23), und der am Ende der Verriegelung gegen eine untere innere Ebene (41) der Verlängerung (24) des Schließblechs (8) unter der Wirkung der elastischen Rückstellmittel (30) anlehnt.

7. Treibriegelverschluß nach einem der Ansprüche 2 bis 6, bei dem die elastischen Rückstellmittel (30) des Kipphebels (22) durch wenigstens eine in Verdichtung wirkende Feder gebildet sind, die zwischen der unteren inneren Ebene (41) der Verlängerung (24) des Schließblechs (8) und einer unteren Ebene (43) des Absatzes (35) des Kipphebels (22) angeordnet ist.

8. Treibriegelverschluß nach einem der vorgehenden Ansprüche, bei dem das Fenster (19), das in der Verlängerung (18) des Schloßriegels (6) ausgeführt ist, von solcher Abmessung ist, daß die Veranschaulichung der Position des Kipphebels (22) ermöglicht wird, bildend so eine Kontrolle der Öffnung oder der Schließung der Tür.
